# EUROPÄISCHE PATENTSCHRIFT

(11) **EP 0 847 925 B1**
(45) Veröffentlichungstag und Bekanntmachung des Hinweises auf die Patenterteilung: **03.03.2004**
(21) Anmeldenummer: 97121110.7
(22) Anmeldetag: 02.12.1997
(51) Int. Cl.: B65B 57/16, B65B 19/28

(54) **Verfahren und Maschine zum Herstellen von Zigarettenpackungen**
Method and apparatus for manufacturing cigarette packages
Procédé et machine pour fabriquer des paquets de cigarettes

(30) Priorität: 16.12.1996 DE 19652210
(43) Veröffentlichungstag der Anmeldung: 17.06.1998
(73) Patentinhaber: Focke & Co. (GmbH & Co.), 27283 Verden (DE)
(72) Erfinder: Focke, Heinz, 27283 Verden (DE); Mahlmann, Hermann, 27308 Kirchlinteln-Luttum (DE); Philipowsky, Fred, 12017 Berlin (DE)
(74) Vertreter: Bolte, Erich, Dipl.-Ing.

(56) Entgegenhaltungen:
- EP-A- 0 365 812
- GB-A- 2 242 665
- GB-A- 2 256 417

## Beschreibung

Die Erfindung betrifft ein Verfahren zum Betrieb von Verpackungsmaschinen, insbesondere für die Fertigung von Zigarettenpackungen, mit wenigstens einem Faltaggregat, zum Beispiel Faltrevolver, einem Speicher für Verpackungsgüter, zum Beispiel Zigarettenmagazin, mit Förderorganen für das Verpackungsgut, zum Beispiel Taschenkette für Zigarettengruppen, und Förderorganen für ganz oder teilweise fertiggestellte (Zigaretten-)Packungen, zum Beispiel Abförderer. Weiterhin betrifft die Erfindung eine Verpackungsmaschine für die Fertigung von Zigarettenpackungen.

Bekannt ist der Betrieb von Verpackungsmaschinen für die Herstellung von Zigarettenpackungen im Hinblick auf störungsbedingte Betriebsunterbrechungen. Es wird nach dem Stand der Technik so vorgegangen, dass bei einem Maschinenstopp die Fertigung von Zigarettenpackungen noch soweit fortgesetzt wird, bis die sich innerhalb der Maschinen befindenden Zigarettenpackungen bzw. Zigarettengruppen soweit umhüllt bzw. gefaltet sind, dass nach Beendigung der Betriebsunterbrechung, also beim Wiederanfahren der Verpackungsmaschine, keine Fehlpackungen erzeugt werden (GB 2 242 665 A).

Die Erfindung befasst sich mit einem anderen Problem bei komplexen Verpackungsmaschinen, insbesondere für die Fertigung von Zigarettenpackungen. Es geht darum, Maßnahmen für Betriebsunterbrechungen vorzuschlagen, die beispielsweise wegen Beendigung einer Arbeitsschicht, wegen Formatwechsel der Packungen oder wegen Wechsel der (Zigaretten-)Marke verursacht werden.

Der Erfindung liegt demnach die Aufgabe zugrunde, Maßnahmen für eine betriebsbedingte Abschaltung der Verpackungsmaschine vorzuschlagen.

Zur Lösung dieser Aufgabe ist das erfindungsgemäße Verfahren durch folgende Merkmale gekennzeichnet:
a) zum Leerfahren der Verpackungsmaschine wird für diese ein Betriebszustand "Leerfahren" eingestellt,
b) sodann wird eine letzte Einheit eines Packungsinhalts, insbesondere eine letzte Zigarettengruppe, identifiziert,
c) die Zuführung weiteren Packungsinhalts, insbesondere von Zigarettengruppen, wird beendet,
d) die letzte Einheit des Packungsinhalts durchläuft die Verpackungsmaschine, derart, dass eine komplette Packung hergestellt wird,
e) die beteiligten Aggregate und Organe der Verpackungsmaschine werden nach Maßgabe des Durchlaufs der letzten Einheit des Packungsinhalts gesteuert, derart, dass jedes Aggregat oder Organ entsprechend dem Packungsfortschritt abgeschaltet wird, nachdem die letzte Einheit des Packungsinhalts, gegebenenfalls mit Zuschnitten, das betreffende Aggregat oder Organ passiert hat.

Erfindungsgemäß ist demnach die Verpackungsmaschine darauf eingerichtet, daß bei einer Betriebsunterbrechung aus den genannten Gründen der Betrieb der Verpackungsmaschine fortgesetzt wird, bis eine "letzte" Verpackungseinheit alle Aggregate und Organe, also den gesamten Verpackungsprozeß, durchlaufen hat. Während des Durchlaufs dieser letzten Einheit, insbesondere einer Zigarettengruppe, werden die beteiligten Aggregate und Organe hinsichtlich ihrer Funktion gestoppt bzw. angehalten, wenn der Packungsinhalt das betreffende Aggregat oder Organ passiert hat.

Bei der Herstellung von Zigarettenpackungen wird der Inhalt, nämlich eine Zigarettengruppe, im Bereich eines Magazins gebildet durch Ausschieben der Zigarettengruppe aus dem Zigarettenmagazin. Zum Leerfahren einer derartigen Verpackungsmaschine für Zigaretten wird nach Einleiten des entsprechenden Betriebszustands als erstes der Schieber zum Ausstoßen der Zigarettengruppen aus dem Zigarettenmagazin stillgesetzt. Danach folgen Aggregate und Organe wie Taschenkette für die Zigarettengruppen, Zuschnittaggregate zur Übergabe von Innenzuschnitten und Papierzuschnitten (für Weichbecherpackungen) an einen Faltrevolver, ein Überführungsrevolver und ein hieran anschließender Trockenrevolver zur Aufnahme fertiggestellter Zigarettenpackungen in langgestreckten Trockenschächten.

Zweckmäßigerweise wird so vorgegangen, daß nach Einleiten des Betriebszustands Leerfahren der geschilderte Prozeß bei einer bestimmten Position der bewegbaren Organe der Verpackungsmaschine konkret eingeleitet wird. Bei einer Definition der Positionen bewegbarer Organe auf der Grundlage von 360° Bewegungszyklus je Takt kann beispielsweise bei 20° der Prozeß des Leerfahrens im Bereich des Zigarettenmagazins eingeleitet werden.

Organe zum positionsgenauen Anhalten der Schieber für das Zigarettenmagazin sind erfindungsgemäß in besonderer Weise ausgebildet. Weiterhin ist der Trockenrevolver eine Besonderheit, um sicherzustellen, daß alle sich in den Trockenschächten befindenden Zigarettenpackungen ordnungsgemäß ausgeschoben werden. Der Trockenrevolver wird zu diesem Zweck während der Endphase des Leerfahrens taktweise angetrieben.

Bei Inbetriebnahme der Verpackungsmaschine nach dem Leerfahren wird in analoger, umgekehrter Weise verfahren hinsichtlich der Betriebsaufnahme der Aggregate und Organe.

Weitere Einzelheiten des Verfahrens und der Verpackungsmaschine werden nachfolgend anhand des in den Zeichnungen dargestellten Ausführungsbeispiels einer Verpackungsmaschine näher erläutert. Es zeigt:
- Fig. 1: wichtige Einzelheiten einer Verpackungsmaschine für Zigaretten in vereinfachter Seitenansicht,
- Fig. 2: einen Ausschnitt der Verpackungsmaschine gemäß Fig. 1 im Bereich eines Trockenrevolvers, in vergrößertem Maßstab,
- Fig. 3: eine Einzelheit im Bereich eines Zigarettenmagazins in perspektivischer Darstellung, bei deutlich vergrößertem Maßstab,
- Fig. 4: die Einheit gemäß Fig. 3 im Grundriß,
- Fig. 5: eine Grundrißdarstellung analog zu Fig. 4 bei veränderter Position von Organen,
- Fig. 6: eine Einzelheit im Bereich des Trockenrevolvers in Seitenansicht, teilweise geschnitten,
- Fig. 7: eine Einzelheit des Trockenrevolvers gemäß Fig. 6 in radialgerichteter Ansicht entsprechend Pfeil VII in Fig. 6.

Die in den Zeichnungen dargestellten Einzelheiten beziehen sich auf ein bevorzugtes Anwendungsbeispiel, nämlich auf die Fertigung von Zigarettenpackungen 10 des Typs Weichbecherpackung. Bei diesem Packungstyp ist eine Zigarettengruppe 11 von einem Innenzuschnitt aus Papier oder Stanniol vollständig umgeben. Ein so gebildeter Zigarettenblock 12 ist außen von einem oben offenen Becher aus Papier, Folie oder dergleichen teilweise umgeben.

Fig. 1 zeigt das Grundkonzept einer Verpackungsmaschine für die Fertigung derartiger Zigarettenpackungen 10. Die Zigaretten werden der Verpackungsmaschine im Bereich eines Zigarettenmagazins 13 übergeben. Hierbei handelt es sich um ein bei Verpackungsmaschinen für Zigaretten übliches Organ zur Speicherung von Zigaretten und zur Abgabe von Zigarettengruppen 11 entsprechend dem Inhalt einer Zigarettenpackung 10. Das Zigarettenmagazin 13 ist zu diesem Zweck im unteren Bereich mit Magazinschächten versehen, die als Schachtgruppen 14 zusammengefaßt sind. Aus jeder Schachtgruppe 14 wird eine Zigarettengruppe 11 durch Schieber 32 aus- und in Taschen 15 einer Taschenkette 16 eingeschoben, und zwar im Bereich eines unteren Fördertrums 17.

Die Taschenkette 16 transportiert die Zigarettengruppen 11 zu einem Faltrevolver 18, dem sie durch Ausschub aus den Taschen 15 der Taschenkette 16 übergeben werden. Einzelheiten über den Aufbau sowohl des Zigarettenmagazins 13 als auch der Taschenkette 16 als auch des Faltrevolvers 18 ergeben sich aus EP 226 872.

Der Faltrevolver 18 ist längs des Umfangs mit einer Vielzahl von Faltdornen 19 versehen. Diese dienen zur Aufnahme von Zuschnitten aus Papier oder Stanniol für die Innenumhüllung und für die Außenumhüllung bzw. den Becher. Im Inneren der Faltdorne 19 wird jeweils eine Zigarettengruppe 11 bereitgehalten und in Längsrichtung zusammen mit den gefalteten Zuschnitten aus- bzw. abgeschoben.

Dem Faltrevolver sind Organe zugeordnet zum Zuführen des Verpackungsmaterials. Bei dem vorliegenden Ausführungsbeispiel handelt es sich zum einen um ein Aggregat zum Zuführen von Zuschnitten für die Innenumhüllung, also um ein Stanniolaggregat 20. Dieses entspricht zweckmäßigerweise dem Gegenstand von DE 196 44 079.3. Die Zuschnitte werden dabei von einer Materialbahn 21 abgetrennt. Der Transport bzw. Vorschub der Materialbahn wird durch Vorschubwalzen 22 bewirkt.

Analog hierzu ist ein Aggregat zum Zuführen der Außenumhüllung zum Faltrevolver 18 ausgebildet, nämlich ein Papieraggregat 23. Bei diesem wird eine Materialbahn 24 ebenfalls durch Vorschubwalzen 25 gefördert.

Die - bis auf eine Außenumhüllung aus Folie - fertigen Zigarettenpackungen 10 werden nach Verlassen des Faltrevolvers 18 einem Trockenrevolver 26 übergeben. In diesem werden die hinsichtlich von Leimstellen noch nicht abgebundenen Zigarettenpackungen 10 über einen längeren Zeitraum unter Aufrechterhaltung der exakten quaderförmigen Gestalt stabilisiert. Der Trockenrevolver ist beispielsweise so ausgebildet wie aus EP 605 838 ersichtlich. Nach dem Formatieren und Verfestigen der Zigarettenpackungen 10 werden diese über einen Bandförderer 27, dessen Einzelheiten sich ebenfalls aus EP 605 838 ergeben, vom Trockenrevolver 26 übernommen und einem Abförderer 28 für die fertigen Zigarettenpackungen 10 zugeführt.

Dem Trockenrevolver 26 ist ein Banderolenapparat 29 zugeordnet, der (Steuer-)Banderolen 30 an den Trockenrevolver 26 übergibt zur Positionierung an einer Stirnfläche der Zigarettenpackung 10. Der Aufbau des Banderolenapparats 29 ergibt sich aus DE 196 47 670.4. Die Übergabe der Banderolen 30 ist im Detail aus EP 437 201 in Verbindung mit EP 605 838 entnehmbar.

Zwischen dem Faltrevolver 18 und dem Trockenrevolver 26 befindet sich ein Überführungsrevolver 31 zur Übernahme der Zigarettenpackungen 10 vom Faltrevolver 18 und zur Überführung an den Trockenrevolver 26. Die Gestaltung des Überführungsrevolvers 31 ergibt sich als Beispiel aus EP 96 112 395.7.

Die Besonderheit der im Konzept beschriebenen und dargestellten Verpackungsmaschine besteht darin, daß diese aus verschiedenen betriebsbedingten Gründen leergefahren werden kann. Zu diesem Zweck ist ein Programm "Leerfahren" installiert, das beispielsweise durch Betätigen eines entsprechenden Schalters eingeleitet wird. Das Programm "Leerfahren" ist auf den Arbeitstakt bzw. Zyklus der gesamten Verpackungsmaschine abgestimmt. Diese wird - wie grundsätzlich bekannt - hinsichtlich der Stellungen der bewegbaren Organe unter Berücksichtigung von 360° als kompletter Arbeitstakt definiert, wobei jedem bewegbaren Organ zu jeder Zeit eine bestimmte Stellung zukommt, definiert in Winkelgraden.

Wenn der Betriebszustand "Leerfahren" eingeleitet wird, fährt die Maschine bis zu einer bestimmten Position, ausgedrückt beispielsweise durch eine 20°-Stellung. Beginnend mit dieser Ausgangsposition wird die Maschine hinsichtlich der Arbeitsgeschwindigkeit heruntergefahren, beispielsweise auf 50% Geschwindigkeit. Als erster Schritt wird sodann der Ausschub von Zigarettengruppen 11 aus dem Zigarettenmagazin 13 gestoppt. Die zuletzt in Taschen 15 der Taschenkette 16 eingeschobenen Zigarettengruppen 11 werden noch komplett durch die Verpackungsmaschine hindurchgefahren, bis diese vollständig leer ist.

Die als letzte Zigarettengruppe identifizierte Zigarettengruppe 11 wird in der beschriebenen Weise an den Faltrevolver 18 übergeben. Nach dem Zuführen des Stanniolzuschnitts im Bereich des Stanniolaggregats 20 wird dieses stillgesetzt. Es werden also keine weiteren Stanniolzuschnitte dem Faltrevolver 18 zugeführt. Beispielsweise werden zu diesem Zweck die Vorschubwalzen 22 positionsgenau angehalten.

In gleicher Weise wird bei dem Papieraggregat 23 verfahren. Wenn der letzte Zigarettenblock 12 mit einem Papierzuschnitt versehen ist, wird das Papieraggregat 23 abgeschaltet, insbesondere durch Anhalten der Vorschubwalzen 25.

Die sich im Bereich des Faltrevolvers 18 befindenden Zigarettenpackungen 10 werden beleimt und fertiggefaltet sowie über den Überführungsrevolver 31 an den Trockenrevolver 26 übergeben. Auch dieser wird danach leergefahren. Der Banderolenapparat 29 wird positionsgerecht abgeschaltet.

Eine funktionelle und konstruktive Besonderheit ist im Bereich des Zigarettenmagazins 13 gegeben hinsichtlich der Ausstoßorgane für die Zigarettengruppen 11. Bei dem vorliegenden Ausführungsbeispiel sind vier Schachtgruppen 14 an der Unterseite des Zigarettenmagazins 13 vorgesehen zum gleichzeitigen Ausschub von vier Zigarettengruppen 11 und Einschub in eine entsprechende Anzahl von Taschen 15 der Taschenkette 16.

Für den Ausschub der Zigarettengruppen 11 ist jeder Schachtgruppe 14 ein Schieber 32 zugeordnet. Dementsprechend sind vier Schieber 32 vorgesehen. Jeder Schieber besteht aus einer Anzahl von Stegen 33, die jeweils in einen Schacht der Schachtgruppe 14 eintreten. Jeder Steg 33 erfaßt zwei oder drei übereinanderliegende Zigaretten im Schacht und schiebt diese aus.

Die vier Schieber 32 sind positionsgerecht mit einem Träger, nämlich einer Traverse 34 verbunden und bilden so ein Schieberorgan 35. Dieses wird als Einheit hin- und herbewegt zum Ausschieben der Zigarettengruppen 11 aus den Schachtgruppen 14 (Endstellung gemäß Fig. 4) und zur Rückkehr in eine Ausgangsstellung entsprechend Fig. 5.

Das Schieberorgan 35 ist zur Durchführung der geradlinigen Bewegung mit einem Schlitten 36 verbunden. Dieser ist verschiebbar auf Führungen gelagert, nämlich auf Führungsstangen 37, 38. Die Traverse 34 sitzt auf der Oberseite des plattenförmigen Schlittens 36.

An der freien, rückwärtigen Seite des Schieberorgans 35 bzw. der Traverse 34 greift ein Betätigungsgetriebe 39 an. Dieses besteht aus einem Antriebsorgan, nämlich einem schwenkbaren Betätigungshebel 40. Der ortsfest und schwenkbar gelagerte Betätigungshebel 40 ist über eine Koppelstange 41 gelenkig mit dem Schieberorgan 35 verbunden. Hin- und hergehende Schwenkbewegungen des Betätigungshebels 40 bewirken demnach über die Koppelstange 41 eine entsprechende hin- und hergehende Bewegung des Schieberorgans 35.

Die Antriebsbewegungen werden von einem Antriebshebel 42 auf den Betätigungshebel 40 übertragen. Der Antriebshebel ist fest, also unverdrehbar, auf einer Welle 43 gelagert. Die ebenfalls in einem Winkelbereich von beispielsweise 30° hin- und hergehenden Schwenkbewegungen des Antriebshebels 42 werden von einem drehenden Kurvengetriebe erzeugt, nämlich von einer drehend angetriebenen Kurvenscheibe 44. An dessen Außenkontur liegt der Antriebshebel 42 mit einer Stützrolle 45 an. Die Kurvenscheibe 44 wird kontinuierlich drehend angetrieben über einen ortsfesten Antriebszapfen 46.

Zur Sicherung der ständigen Anlage der Stützrolle 45 an der Kurvenscheibe 44 ist bei diesem Ausführungsbeispiel das Prinzip einer "doppelten Zwangsläuferkurve" verwirklicht. Ein unter einem vorgegebenen Winkel zum Antriebshebel 42 auf der Welle 43 gelagerter Stützhebel 47 liegt mit einer Stützrolle 48 an der Kontur einer zweiten Kurvenscheibe 49 an. Diese ist so gestaltet, daß über die Welle 43 der Antriebshebel 42 mit der Stützrolle 45 stets zuverlässig an die Kontur der Kurvenscheibe 44 angedrückt wird.

Der Antrieb für das Schieberorgan 35 ist zum Stillsetzen desselben vom kontinuierlich fortgesetzten Antrieb aufgrund des Antriebshebels 42 abkoppelbar. Bei dem vorliegenden Ausführungsbeispiel wird so verfahren, daß der Betätigungshebel 40 frei drehbar auf der Welle 43 gelagert ist, so daß bei stillstehendem Betätigungshebel 40 die Welle 43 gleichwohl hin- und herdrehend angetrieben wird. Zur Übertragung von Bewegungen auf das Schieberorgan 35 wird der Betätigungshebel 40 mit dem Antriebshebel 42 (lösbar) verbunden.

Bei dem vorliegenden Ausführungsbeispiel besteht der Betätigungshebel 40 aus zwei übereinstimmenden Teilhebeln 50, 51, die deckungsgleich und mit axialem Abstand voneinander drehbar auf der Welle 43 gelagert sind. Zwischen den Teilhebeln 50, 51 ist ein Kupplungsorgan gelagert, nämlich ein Kupplungsegment 52. Dieses ist über ein Drehlager 53 schwenkbar am Betätigungshebel 40 gelagert, nämlich zwischen den Teilhebeln 50, 51. Das Kupplungssegment 52 ist durch ein Stellorgan schwenkbar, und zwar durch einen Druckmittelzylinder 54. Dieser ist mit einem Ende. gelenkig am Betätigungshebel 40 gelagert. Eine Kolbenstange 55 ist mit einem Ende des als zweiarmiger Hebel ausgebildeten Kupplungssegments 52 verbunden.

Das Kupplungssegment ist mit dem Betätigungshebel 40 hin- und herbewegbar. In der Betriebsstellung tritt ein Verbindungsorgan als Rastelement in eine Ausnehmung bzw. Vertiefung 56 des Kupplungssegments 52 ein. Durch den Rasteingriff (Fig. 4) wird die Antriebsverbindung zum Antriebshebel 42 hergestellt.

Zu diesem Zweck ist auf der Welle 43 ein Verbindungshebel 57 gelagert, und zwar unverdrehbar, also mit der Welle 43 drehend. Am freien Ende des Verbindungshebels 57 ist schwenkbar ein Rastklotz 58 angebracht. Dieser ist konvergierend gestaltet und tritt in der Raststellung (Fig. 4) formschlüssig in die entsprechend ausgebildete Vertiefung 56 des Kupplungssegments 52 ein. Auf diese Weise wird eine feste Verbindung zwischen dem Antriebshebel 42 und dem Betätigungshebel 40 hergestellt, nämlich über den Verbindungshebel 57, der mit dem Kupplungssegment 52 verbunden ist.

Zum Stillsetzen des Schieberorgans 35 wird der Betätigungshebel 40 vom Antrieb abgekoppelt. Zu diesem Zweck wird das Kupplungssegment 52 im Uhrzeigersinn (Fig. 4) verschwenkt. Die Rastverbindung wird dadurch gelöst. Der Rastklotz 58 verläßt die Vertiefung 56. Bei der weiteren hin- und hergehenden Bewegung gleitet der Rastklotz 58 außerhalb des Bereichs des Kupplungssegments 52 an dessen Außenkontur entlang (Fig. 5).

Die Antriebsverbindung für den Betätigungshebel 40 wird in einer zurückgezogenen Stellung der Schieber 32 gemäß Fig. 5 durchgeführt. In dieser Stellung befindet sich ein ortsfestes Rastorgan, nämlich eine drehbare Rastrolle 60, hinsichtlich des Kupplungssegments 52 in einer Raststellung, nämlich benachbart zu einer muldenförmigen Rastvertiefung 61. In diese tritt die Rastrolle 60 aufgrund der Schwenkbewegung des Kupplungssegments 52 im Uhrzeigersinn ein (Fig. 5). Das Schieberorgan 35 ist nun in der zurückgezogenen Stellung fixiert. In der Betriebsstellung (Fig. 4) befindet sich die Rastrolle 60 außerhalb des Bewegungsbereichs des Kupplungssegments 52.

Um die Betriebsstellung des Antriebs für den Schieberkopf 35 zu sichern bzw. zu überwachen, ist ein berührungsloser Taster 62 vorgesehen, ein sogenannter Initiator. Dieser wird in korrekter Betriebsstellung durch das Kupplungssegment 52 beaufschlagt. Hat das Kupplungssegment 52 diese Stellung nicht, kann die Maschine nicht in Betrieb gesetzt werden.

Im Betriebszustand "Leerfahren" wird das Schieberorgan 35 in die zurückgezogene Stellung gemäß Fig. 5 gefahren, wenn die letzten Zigarettengruppen 11 an die Taschenkette 16 übergeben worden sind.

Eine weitere Besonderheit betrifft den Bereich des Trockenrevolvers 26.

Der Trockenrevolver 26 besteht aus einer Vielzahl von längs des Umfangs angeordneten, achsparallelen Aufnahmen für je eine Mehrzahl von Zigarettenpackungen 10. Es handelt sich dabei um langgestreckte Schächte 63 oder Kammern. Diese sind im wesentlichen so ausgebildet wie in EP 605 838 beschrieben. Wie aus Fig. 6 ersichtlich, besteht jeder Schacht 63 aus einem im Querschnitt U-förmigen, achsparallel positionierten Packungskanal 64. Dieser umgibt die Zigarettenpackungen 10 in einem Teilbereich des Querschnitts. Im Bereich der offenen Seite - in Drehrichtung des Trockenrevolvers 26 vorn - ist jeweils ein Andrückorgan angeordnet, nämlich eine Andrückleiste 65. Diese kommt an einer schmalen, in Längsrichtung verlaufenden Seitenfläche der Zigarettenpackungen 10 innerhalb des Packungskanals 64 zur Anlage. Die Abmessungen des Packungskanals 64 sind auf diejenigen der Zigarettenpackungen 10 abgestimmt, so daß diese innerhalb der Schächte 63 formiert werden. Die Andrückleisten 65 sind um ein Drehlager 66 schwenkbar. Die Andrückstellung bzw. die Relativstellung der Andrückleiste 65 wird über einen Schwenkhebel 67 gesteuert, der mit einer Tastrolle 68 auf einer Kurvenscheibe abläuft.

Dem Trockenrevolver 26 ist ein Übernahmerevolver 79 zugeordnet, der die Zigarettenpackungen 10 unmittelbar vom Überführungsrevolver 31 übernimmt. In Fig. 7 ist dieser Übernahmerevolver 79 angedeutet anhand einer Tasche 80 desselben. Der Übernahmerevolver 79 ist Bestandteil des Trockenrevolvers 26 bzw. mit diesem zu einer Einheit verbunden. Die in den Taschen 80 des Übernahmerevolvers 79 aufgenommenen Zigarettenpackungen 10 werden in achsparalleler Richtung in die benachbarten und jeweils zugeordneten Schächte 63 eingeschoben.

Beim Einschub einer Zigarettenpackung 10 in einen Schacht 63 werden die sich in diesem Schacht 63 befindenden Zigarettenpackungen - beim vorliegenden Ausführungsbeispiel drei Zigarettenpackungen 10 - um einen entsprechenden Abschnitt in achsparalleler Richtung innerhalb des Schachtes 63 weiter verschoben. Dabei verläßt eine auf der zur Einschubseite gegenüberliegenden Seite positionierte Zigarettenpackung 10 den Schacht 63 und gelangt auf den Bandförderer 27, der diese fertige Zigarettenpackung 10 abtransportiert.

Wenn sich die Verpackungsmaschine im Zustand des Leerfahrens befindet, werden in der Endphase keine weiteren Zigarettenpackungen 10 vom Faltrevolver 18 dem Trockenrevolver 26 zugeführt. Die sich noch innerhalb der Schächte 63 befindenden Zigarettenpackungen 10 müssen gleichwohl in der beschriebenen Weise entnommen werden.

Zu diesem Zweck ist ein Ausschuborgan vorgesehen, welches während des Betriebszustands Leerfahren in Aktion tritt, und zwar nachdem die letzte Zigarettenpackung 10 in einen Schacht 63 eingeschoben worden ist. Ein Ausschuborgan 69 ist ortsfest außerhalb der Bewegungsbahn des Trockenrevolvers 26 positioniert, und zwar im Arbeitsbereich des Bandförderers 27. Das Ausschuborgan 69 besteht aus einem hier U-förmig gestalteten Mitnehmer 70, der mit einem quergerichteten Finger 71 in den jeweils benachbarten Schacht 63 bzw. in den Packungskanal 64 eintritt und die Zigarettenpackungen 10 auf der Einschubseite, also auf der Rückseite in Bewegungsrichtung, erfaßt und um einen Abschnitt entsprechend der Länge einer Zigarettenpackung 10 verschiebt. Dadurch tritt auf der gegenüberliegenden Seite eine Zigarettenpackung 10 aus dem Packungskanal 64 aus und gelangt auf den Bandförderer 27.

Der Mitnehmer 70 ist zu diesem Zweck in achsparalleler Richtung verschiebbar. Hierfür ist ein Druckmittelzylinder 72 vorgesehen, und zwar in der Ausführung eines kolbenstangenlosen Zylinders. Ein seitlich austretender Ansatz 73 ist mit dem Mitnehmer 70 verbunden und bewegt diesen in achsparalleler Richtung um einen Abschnitt, und zwar entsprechend der Abmessung einer Zigarettenpackung 10 in Längsrichtung des Schachts 63. Der Mitnehmer 70 tritt dabei im Bereich eines Längsschlitzes 81 aus dem Schacht 63 bzw. aus dem Packungskanal 64 aus. Der Längsschlitz 81 entsteht durch die Gestaltung des Schachtes 63, nämlich durch den Abstand zwischen dem U-förmigen Packungskanal 64 und der Andrückleiste 65.

Das Ausschuborgan 69 bzw. der Druckmittelzylinder 72 mit dem Mitnehmer 70 sind in eine Außerbetriebsstellung bewegbar. Zu diesem Zweck ist der Druckmittelzylinder 72 schwenkbar an einem ortsfesten Schwenklager 74 angebracht. Ein Schwenkhebel 75 kann den Druckmittelzylinder 72 samt Mitnehmer 70 aus der Betriebsstellung gemäß Fig. 6 in die Wartestellung gemäß Fig. 2 bewegen, und zwar durch einen Betätigungszylinder 76.

Der Trockenrevolver 26 wird aufgrund der Arbeitsweise des Ausschuborgans 69 während dieser Phase taktweise gedreht, derart, daß nacheinander die Schächte 63 in die Ausschubstellung gemäß Fig. 6 benachbart zum Ausschuborgan 69 bewegt werden. Der Mitnehmer 70 wird nach jedem Ausschubtakt wieder aus dem Schacht 63 bzw. dem Packungskanal 64 herausbewegt, so daß der Trockenrevolver 26 um einen Takt weitergeschaltet werden kann, bis schließlich nach und nach alle Zigarettenpackungen 10 aus allen Schächten 63 herausgeschoben sind.

Wie aus Fig. 7 ersichtlich, wird der Mitnehmer 70 in einer Ebene zwischen dem Trockenrevolver 26 und dem Überführungsrevolver 31 in schwenkendem Sinne bewegt, nämlich in die Ausschubstellung bzw. aus dieser heraus.

Die ausgeschobenen Zigarettenpackungen 10 werden von dem während dieser Betriebsphase ebenfalls taktweise angetriebenen Bandförderer 27 an ein drehend angetriebenes Sternrad 77 übergeben. Dieses fördert die Zigarettenpackungen 10 in den Abförderer 28.

Beim Wiederanfahren der Verpackungsmaschine wird analog vorgegangen, wobei die bewegbaren bzw. beschriebenen Organe und Aggregate in der Reihenfolge des Förderflusses der Zigarettengruppen 11 wieder angeschaltet werden. Dies bedeutet, daß zuerst bei einer gewissen Position (Stellung innerhalb 360°) das Schieberorgan 35 wieder in Betrieb gesetzt wird und Zigarettengruppen 11 an die Taschenkette 16 übergibt. Zu gegebener Zeit wird das Stanniolaggregat 20 und danach das Papieraggregat 23 wieder in Betrieb genommen. In gleicher Weise werden auch die nachfolgenden Organe wirksam, also der Banderolenapparat 29.

Im Bereich des Trockenrevolvers 26 ist eine Besonderheit zu beachten. Die Banderolen 30 werden, wie in EP 605 838 beschrieben, zwischen Stirnfläche und Bodenfläche aufeinanderfolgender Zigarettenpackungen 10 im Bereich der Schächte 63 positioniert. Da für die zuerst ankommenden Zigarettenpackungen demnach eine Abstützung der Banderole 30 auf einer benachbarten Zigarettenpackung 10 nicht möglich ist, wird die erste Gruppe der Zigarettenpackungen 10 ohne Banderole gefahren. Diese insoweit fehlerhaften Zigarettenverpackungen werden im Bereich des Trockenrevolvers 26 durch ein Ausschleuseaggregat 78 ausgesondert. Dieses Ausschleuseaggregat 78 ist in Aufbau und Funktion beschrieben in EP 96 116 464.7. Der Banderolenapparat 29 wird demnach erst dann in Betrieb gesetzt, wenn die erste Gruppe von banderolenfreien Zigaretten in den Trockenrevolver bzw. in die Schächte 63 eingeschoben sind, so daß die Banderolen im Bereich der Bodenflächen dieser Zigarettenpackungen positioniert werden können.

## Patentansprüche

1. Verfahren zum Betrieb von Verpackungsmaschinen, insbesondere für die Fertigung von Zigarettenpackungen (10), mit wenigstens einem Faltaggregat, zum Beispiel Faltrevolver (18), einem Speicher für Verpackungsgüter, zum Beispiel Zigarettenmagazin (13), mit Förderorganen für das Verpackungsgut, zum Beispiel Taschenkette (16) für Zigarettengruppen (11), und Förderorganen für ganz oder teilweise fertiggestellte (Zigaretten-)Packungen (10), zum Beispiel Abförderer (28), **gekennzeichnet durch** folgende Merkmale:
a) zum Leerfahren der Verpackungsmaschine wird für diese ein Betriebszustand "Leerfahren" eingestellt,
b) sodann wird eine letzte Einheit eines Packungsinhalts, insbesondere eine letzte Zigarettengruppe (11), identifiziert,
c) die Zuführung weiteren Packungsinhalts, insbesondere von Zigarettengruppen (11), wird beendet,
d) die letzte Einheit des Packungsinhalts durchläuft die Verpackungsmaschine, derart, dass eine komplette Packung hergestellt wird,
e) die beteiligten Aggregate und Organe der Verpackungsmaschine werden nach Maßgabe des Durchlaufs der letzten Einheit des Packungsinhalts gesteuert, derart, dass jedes Aggregat oder Organ entsprechend dem Packungsfortschritt abgeschaltet wird, nachdem die letzte Einheit des Packungsinhalts, gegebenenfalls mit Zuschnitten, das betreffende Aggregat oder Organ passiert hat.

2. Verfahren nach Anspruch 1, **dadurch gekennzeichnet, daß** Aggregate und Organe für die Zuführung von Verpackungsmaterial, insbesondere von Zuschnitten, zum Faltrevolver (18) und/oder zu einem Trockenrevolver (26) abschaltbar sind hinsichtlich der Zuführung des Verpackungsmaterials bzw. der Zuschnitte, sobald die letzte Einheit des Packungsinhalts mit Verpackungsmaterial bzw. Zuschnitten versorgt worden ist.

3. Verfahren nach Anspruch 1 oder 2, **dadurch gekennzeichnet, daß** zum Herstellen von Zigarettenpackungen (10), insbesondere des Typs (Weich-)Becherpackung, bei Einleitung des Betriebszustands Leerfahren als erstes im Bereich des Zigarettenmagazins (13) ein Schieberorgan (35) zum Ausschieben von Zigarettengruppen (11) aus dem Zigarettenmagazin (13) in Taschen (15) einer Taschenkette (16) in einer zurückgezogenen Position angehalten und daß die zuletzt gefüllten Taschen (15) der Taschenkette (16) das Anhalten der nachfolgenden Aggregate und Organe bestimmen.

4. Verfahren nach Anspruch 1 oder einem der weiteren Ansprüche, **dadurch gekennzeichnet, daß** nach dem Einleiten des Betriebszustands Leerfahren eine bestimmte, festgelegte Position der Aggregate und Organe der Verpackungsmaschine angesteuert wird, insbesondere gemessen in Gradzahlen bei einem Gesamtzyklus bzw. Arbeitstakt von 360° - und daß bei Erreichen dieser Position der Aggregate und Organe der Betriebszustand Leerfahren in Gang gesetzt wird, wobei vorzugsweise unmittelbar nach Einleiten des Betriebszustands die Verpackungsmaschine auf eine reduzierte Arbeitsgeschwindigkeit heruntergefahren wird.

5. Verfahren nach Anspruch 1 oder einem der weiteren Ansprüche, **dadurch gekennzeichnet, daß** ein dem Faltrevolver (18) nachgeordneter Trockenrevolver (26) mit Schächten (63) zur Aufnahme jeweils einer Mehrzahl von in Längsrichtung des Schachts (63) aneinanderliegenden Zigarettenpackungen (10) zum Leerfahren taktweise angetrieben wird, wobei bei jedem Arbeitstakt eine Zigarettenpackung (10) aus einem Schacht (63) ausgeschoben wird.

6. Verfahren nach Anspruch 1 oder einem der weiteren Ansprüche, **dadurch gekennzeichnet, daß** beim Wiederanfahren einer leergefahrenen Verpackungsmaschine zuerst das Zigarettenmagazin (13) bzw. das diesem zugeordnete Schieberorgan (35) wieder in Betrieb genommen wird und danach entsprechend dem Funktionsverlauf der Verpackungsmaschine die weiteren Aggregate und Organe.

7. Verpackungsmaschine für die Fertigung von Zigarettenpackungen (10), mit wenigstens einem Faltaggregat, vorzugsweise einem kontinuierlich umlaufenden Faltrevolver (18), mindestens einem Zigarettenmagazin (13), einer Taschenkette (16) mit Taschen (15) zur Aufnahme von Zigarettengruppen (11) sowie mit dem Faltaggregat bzw. Faltrevolver (18) zugeordneten Aggregaten für die Zuführung von Verpackungsmaterial, insbesondere einem Stanniolaggregat (20) und einem Papieraggregat (23) zur Übergabe von Zuschnitten an den Faltrevolver (18), **gekennzeichnet durch** folgende Merkmale:
- einen Betriebszustand Leerfahren, der zum Leerfahren der Verpackungsmaschine einstellbar ist;
- Mittel zum Identifizieren einer letzten Zigarettengruppe;
- eine Steuerung zum Abschalten von jedem Aggregat oder Organ, nachdem die letzte Zigarettengruppe das betreffende Aggregat oder Organ passiert hat; und
- ein dem Zigarettenmagazin (13) zugeordnetes Schieberorgan (35) zum Ausstoßen von Zigarettengruppen (11), das in einer zurückgezogenen Position außerhalb des Zigarettenmagazins (13), nach dem Einleiten des Betriebszustands Leerfahren arretierbar ist.

8. Verpackungsmaschine nach Anspruch 7, **dadurch gekennzeichnet, daß** das Schieberorgan (35) mehrere nebeneinanderliegende Schieber (32) für je eine Schachtgruppe (14) des Zigarettenmagazins (13) aufweist, wobei die Schieber (32) zu dem Schieberorgan (35) zusammengefaßt sind und als Einheit mit einem Schlitten (36) auf einer Führung hin- und herbewegbar sind.

9. Verpackungsmaschine nach Anspruch 7 oder 8, **dadurch gekennzeichnet, daß** das Schieberorgan (35) durch einen fortlaufend wirkenden Antrieb bewegbar ist, insbesondere durch einen hin- und herschwenkbaren Antriebshebel (42) und daß das Schieberorgan (35) zum Arretieren desselben von dem Antrieb, insbesondere dem Antriebshebel (42) abkoppelbar ist.

10. Verpackungsmaschine nach Anspruch 9 oder einem der weiteren Ansprüche, **dadurch gekennzeichnet, daß** der Antrieb des Schieberorgans (35), insbesondere der Antriebshebel (42), mit dem Schieberorgan (35), vorzugsweise mit einem die Bewegung auf das Schieberorgan (35) übertragenden Betätigungshebel (40) über ein bewegbares Kupplungsorgan verbunden ist, insbesondere über ein schwenkbares Kupplungssegment (52), welches mittels in eine Vertiefung (56) des Kupplungssegments (52) einführbarem Rastorgan, insbesondere Rastklotz (58), getrieblich mit dem Antriebshebel (42) verbindbar ist.

11. Verpackungsmaschine nach Anspruch 10, **dadurch gekennzeichnet, daß** das Kupplungsorgan, insbesondere das Kupplungssegment (52) in der vom Antrieb abgekuppelten Stellung arretiert ist, vorzugsweise durch eine in eine Rastvertiefung (61) des Kupplungssegments (52) eintretende Rastrolle (60).

12. Verpackungsmaschine nach Anspruch 7 oder einem der weiteren Ansprüche, **dadurch gekennzeichnet, daß** ein Trockenrevolver (26) mit Packungsaufnahmen, insbesondere Schächten (63), zur Aufnahme einer Mehrzahl von aufeinander abgestützten Zigarettenpackungen (10) und Ausschub einer Zigarettenpackung (10) aus der Packungsaufnahme durch Einschub einer neu zugeführten Zigarettenpackung (10) die Packungsaufnahmen, insbesondere Schächte (63), bei taktweisem Drehantrieb des Trockenrevolvers (26) leergefahren werden, wobei durch mindestens ein Ausschuborgan (69) bei jedem Takt eine Zigarettenpackung (10) aus dem Schacht (63) ausschiebbar ist.

13. Verpackungsmaschine nach Anspruch 12, **dadurch gekennzeichnet, daß** zum Ausschub einer Zigarettenpackung (10) aus dem Schacht (63) ein Mitnehmer (70) im Bereich einer Eintrittsseite in den Schacht (63) eintritt und die sich innerhalb desselben befindenden Zigarettenpackungen (10) um eine Strecke verschiebt, die mindestens der Abmessung einer Zigarettenpackung (10) entspricht, derart, daß auf der gegenüberliegenden Seite eine Zigarettenpackung (10) aus dem Schacht (63) ausschiebbar ist.

14. Verpackungsmaschine nach Anspruch 13, **dadurch gekennzeichnet, daß** der Mitnehmer (70) mit einem Finger (71) über eine sich in Längsrichtung des Schachts (63) erstreckende offene Seite desselben in den Schacht (63) eintritt, insbesondere über einen zwischen einem Packungskanal (64) und einer seitlichen Andrückleiste (65) gebildeten Längsschlitz (81).

## Claims

1. Method for the operation of packaging machines, in particular for the manufacture of cigarette packs (10), with at least one folding assembly, for example a folding turret (18), a store for packaging products, for example a cigarette magazine (13), with conveying members for the packaging product, for example a pocket chain (16) for cigarette groups (11), and conveying members for completely or partially finished (cigarette) packs (10), for example a discharge conveyor (28), **characterized by** the following features:
a) for emptying the packaging machine, an operating state "emptying" is set for the latter,
b) a last unit of a pack content, in particular a last cigarette group (11) is then identified,
c) the supply of further pack contents, in particular of cigarette groups (11), is terminated,
d) the last unit of the pack content runs through the packaging machine in such a way that a complete pack is produced,
e) the assemblies and members of the packaging machine which are involved are controlled according to the run-through of the last unit of the pack content, in such a way that each assembly or member is switched off according to the pack progress, after the last unit of the pack content, if appropriate together with blanks, has passed the relevant assembly or member.

2. Method according to Claim 1, **characterized in that** assemblies and members for feeding packaging material, in particular, blanks, to the folding turret (18) and/or to a drying turret (26) can be switched off in terms of the feed of the packaging material or of the blanks, as soon as the last unit of the pack content has been supplied with packaging material or blanks.

3. Method according to Claim 1 or 2, **characterized in that**, for the production of cigarette packs (10), in particular of the (soft-) cup pack type, when the operating state "emptying" is initiated a slide member (35) for pushing cigarette groups (11) out of the cigarette magazine (13) into pockets (15) of a pocket chain (16) is first halted in a retracted position in the region of the cigarette magazine (13), and **in that** the pockets (15) of the pocket chain (16) which are filled last determine the halting of the subsequent assemblies and members.

4. Method according to Claim 1 or one of the further claims, **characterized in that**, after the operating state "emptying" has been initiated, the specific fixed position of the assemblies and members of the packaging machine is controlled, in particular measured in numbers of degrees in the case of an overall cycle or work cycle of 360°, and **in that** the operating state "emptying" is set in motion when this position of the assemblies and members is reached, the packaging machine being run down to a reduced working speed preferably immediately after the operating state has been initiated.

5. Method according to Claim 1 or one of the further claims, **characterized in that** a drying turret (26) following the folding turret (18) and having shafts (63), each receiving a plurality of cigarette packs (10) resting against one another in the longitudinal direction of the shaft (63), is driven intermittently for emptying, a cigarette pack (10) being pushed out of the shaft (63) during each work cycle.

6. Method according to Claim 1 or one of the further claims, **characterized in that**, when an emptied packaging machine is restarted, first the cigarette magazine (13) or the slide member (35) assigned thereto is put into operation again and subsequently the further assemblies and members are put into operation again according to the functional profile of the packaging machine.

7. Packaging machine for the manufacture of cigarette packs (10) with at least one folding assembly, preferably a continuously rotating folding turret (18), at least one cigarette magazine (13), a pocket chain (16) having pockets (15) for receiving cigarette groups (11), and with assemblies, assigned to the folding assembly or folding turret (18), for the feed of packaging material, in particular a tin foil assembly (20) and a paper assembly (23) for the transfer of blanks onto the folding turret (18), **characterized by** the following features:
- an operating state "emptying" which can be set for the emptying of the packaging machine,
- means for identifying a last cigarette group,
- a control for switching off each assembly or member after the last cigarette group has passed the relevant assembly or member, and
- a slide member (35), assigned to the cigarette magazine (13), for pushing out cigarette groups (11), which can be retained in a retracted position outside the cigarette magazine (13) after the operating state "emptying" has been initiated.

8. Packaging machine according to Claim 7, **characterized in that** the slide member (35) has a plurality of slides (32) located next to one another, each for a shaft group (14) of the cigarette magazine (13), the slides (32) being combined to form the slide member (35) and being moveable to-and-fro as a unit with a carriage (36) on a guide.

9. Packaging machine according to Claim 7 or 8, **characterized in that** the slide member (35) can be moved by means of a continuously acting drive, in particular by means of a drive lever (42) pivotable to-and-fro, and **in that**, for the retention of the slide member (35), the latter can be uncoupled from the drive, in particular the drive lever (42).

10. Packaging machine according to Claim 9 or one of the further claims, **characterized in that** the drive of the slide member (35), in particular the drive lever (42), is connected to the slide member (35), preferably by means of an actuating lever (40) transmitting the movement to the slide member (35), via a moveable coupling member, in particular via a pivotable coupling segment (52) which can be gear-connected to the drive lever (42) by means of a locking member, in particular a locking block (58), capable of being introduced into a depression (56) of the coupling segment (52).

11. Packaging machine according to Claim 10, **characterized in that** the coupling member, in particular the coupling segment (52) is retained in the position uncoupled from the drive, preferably by means of a locking roller (60) penetrating into a locking depression (61) of the coupling segment (52).

12. Packaging machine according to Claim 7 or one of the further claims, **characterized in that** there is a drying turret (26) with pack receptacles, in particular shafts (63), for receiving a plurality of cigarette packs (10) supported on one another and for pushing a cigarette pack (10) out of the pack receptacle by pushing in a newly supplied cigarette pack (10), the pack receptacles, in particular shafts (63), being emptied when the drying turret (26) is driven intermittently in rotation, a cigarette pack (10) being capable of being pushed out of the shaft (63) by at least one pushing-out member (69) during each stroke.

13. Packaging machine according to Claim 12, **characterized in that**, in order to push a cigarette pack (10) out of the shaft (63), a tappet (70) penetrates into the shaft (63) in the region of an entry side and the cigarette packs (10) located within said shaft are displaced by a distance which corresponds at least to the dimension of a cigarette pack (10), in such a way that the cigarette pack (10) can be pushed out of the shaft (63) on the opposite side.

14. Packaging machine according to Claim 13, **characterized in that** the tappet (70) penetrates with a finger (71) into the shaft (63) via an open shaft side extending in the longitudinal direction of the shaft (63), in particular via a longitudinal slot (81) formed between a pack channel (64) and a lateral press-on batten (65).

## Revendications

1. Procédé d'exploitation d'empaqueteuses, en particulier pour la fabrication de paquets de cigarettes (10), comprenant au moins un dispositif de pliage, par exemple un revolver de pliage (18), un magasin pour des marchandises à empaqueter, par exemple un magasin à cigarettes (13), de organes de transport de la marchandise à empaqueter, par exemple une chaîne à poches (16) pour des groupes de cigarettes (11), et des organes de transport de paquets (de cigarettes) (10) entièrement ou partiellement achevés, par exemple un transporteur d'évacuation (28), **caractérisé par** les caractéristiques suivantes :
a) pour la marche à vide de l'empaqueteuse est établi pour celle-ci un régime de « marche à vide »,
b) ensuite, une dernière unité d'un contenu de paquet, en particulier un dernier groupe de cigarettes (11), est identifié,
c) il est mis fin à l'amenée de nouveau contenu de paquet, en particulier de groupes de cigarettes (11),
d) la dernière unité du contenu de paquet traverse l'empaqueteuse de façon telle qu'un paquet complet soit fabriqué,
e) les dispositifs et organes concernés de l'empaqueteuse sont commandés en fonction du passage de la dernière unité du contenu de paquet de façon telle que chaque dispositif ou organe soit arrêté d'après la progression du paquet après que la dernière unité du contenu de paquet, éventuellement avec découpes, a franchi le dispositif ou l'organe concerné.

2. Procédé selon la revendication 1, **caractérisé par le fait que** des dispositifs et des organes pour l'amenée de matériau d'emballage, en particulier de découpes, au revolver de pliage (18) et/ou à un revolver de séchage (26) peuvent être arrêtés en ce qui concerne l'amenée du matériau d'emballage ou des découpes dès que la dernière unité du contenu de paquet a été alimentée en matériau d'emballage ou en découpes.

3. Procédé selon l'une des revendications 1 et 2, **caractérisé par le fait que** pour la fabrication de paquets de cigarettes (10), en particulier du type souple, au lancement du régime de marche à vide, d'abord, dans la zone du magasin à cigarettes (13), un organe pousseur (35) pour l'expulsion de groupes de cigarettes (11) du magasin à cigarettes (13) dans des poches (15) d'une chaîne à poches (16) est arrêté dans une position reculée, et que les poches (15) remplies en dernier de la chaîne à poches (16) déterminent l'arrêt des dispositifs et organes suivants.

4. Procédé selon la revendication 1 ou une des autres revendications, **caractérisé par le fait qu'**après le lancement du régime de marche à vide, une position fixée déterminée des dispositifs et des organes de l'empaqueteuse est destinée à être atteinte, en particulier est mesurée en nombre de degrés dans le cas d'un cycle complet ou d'un temps de travail de 360°, et que lorsque cette position des dispositifs et des organes est atteinte, le régime de marche à vide est mis en route, et de préférence, immédiatement après le lancement dudit régime, l'empaqueteuse est descendue à une vitesse de fonctionnement réduite.

5. Procédé selon la revendication 1 ou une des autres revendications, **caractérisé par le fait qu'**un revolver de séchage (26) qui fait suite au revolver de pliage (18) et comporte des puits (63) destinés à recevoir chacun un grand nombre de paquets de cigarettes (10) placés les uns contre les autres dans la direction longitudinale du puits (63) est, pour la marche à vide, entraîné de manière discontinue, un paquet des cigarettes (10) étant expulsé d'un puits (63) à chaque temps de travail.

6. Procédé selon la revendication 1 ou une des autres revendications, **caractérisé par le fait qu'**au redémarrage d'une empaqueteuse marchant à vide sont remis en service, d'abord, le magasin à cigarettes (13) ou l'organe pousseur (35) associé à celui-ci, et ensuite, d'après l'allure de fonctionnement de l'empaqueteuse, les autres dispositifs et organes.

7. Empaqueteuse pour la fabrication de paquets de cigarettes (10), comprenant au moins un dispositif de pliage, de préférence un revolver de pliage tournant de façon continue (18), au moins un magasin à cigarettes (13), une chaîne à poches (16) ayant des poches (15) destinées à recevoir des groupes de cigarettes (11), ainsi que des dispositifs associés au dispositif de pliage ou revolver de pliage (18) pour l'amenée de matériau d'emballage, en particulier à un dispositif à papier d'étain (20) et à un dispositif à papier (23) pour le transfert de découpes au revolver de pliage (18), **caractérisé par** les caractéristiques suivantes :
- un régime de marche à vide qui peut être établi pour la marche à vide de l'empaqueteuse,
- des moyens d'identification d'un dernier groupe de cigarettes,
- une commande pour l'arrêt de chaque dispositif ou organe après que le dernier groupe de cigarettes a franchi le dispositif ou l'organe concerné, et
- un organe pousseur (35) associé au magasin à cigarettes (13) pour l'expulsion de groupes de cigarettes (11) qui, après le lancement du régime de marche à vide, peut être arrêté dans une position reculée à l'extérieur du magasin à cigarettes (13).

8. Empaqueteuse selon la revendication 7, **caractérisée par le fait que** l'organe pousseur (35) présente plusieurs poussoirs (32) placés les uns à côté des autres, chacun pour un groupe de puits (14) du magasin à cigarettes (13), les poussoirs (32) étant réunis en l'organe pousseur (35) et pouvant aller et venir d'un seul bloc avec un chariot (36) sur un guidage.

9. Empaqueteuse selon l'une des revendications 7 et 8, **caractérisée par le fait que** l'organe pousseur (35) est mû par un moyen d'entraînement agissant de façon continue, en particulier par un levier d'entraînement oscillant (42), et que l'organe pousseur (35), pour son arrêt, est désaccouplé du moyen d'entraînement, en particulier du levier d'entraînement (42).

10. Empaqueteuse selon la revendication 9 ou une des autres revendications, **caractérisée par le fait que** le moyen d'entraînement de l'organe pousseur (35), en particulier le levier d'entraînement (42), est relié à l'organe pousseur (35), de préférence à un levier de manoeuvre (40) qui transmet le mouvement à l'organe pousseur (35), par un organe mobile d'accouplement, en particulier par un segment basculant d'accouplement (52) qui peut être accouplé au levier d'entraînement (42) au moyen d'un organe d'encliquetage, en particulier d'un bloc d'encliquetage (58), qui peut être introduit dans un creux (56) du segment d'accouplement (52).

11. Empaqueteuse selon la revendication 10, **caractérisée par le fait que** l'organe d'accouplement, en particulier le segment d'accouplement (52), est arrêté dans la position désaccouplée du moyen d'entraînement, de préférence par un galet d'encliquetage (60) qui entre dans un creux d'encliquetage (61) du segment d'accouplement (52).

12. Empaqueteuse selon la revendication 7 ou une des revendications suivantes, **caractérisée par le fait qu'**un revolver de séchage (26) ayant des récepteurs de paquets, en particulier des puits (63), pour la réception d'un grand nombre de paquets de cigarettes (10) appuyés les uns sur les autres et l'expulsion d'un paquet de cigarettes (10) du récepteur de paquets par introduction d'un paquet de cigarettes (10) nouvellement amené, les récepteurs de paquets, en particulier les puits (63), sont vidés avec rotation par temps successifs du revolver de séchage (26), au moins un organe expulseur (69) expulsant à chaque temps un paquet de cigarettes (10) du puits (63).

13. Empaqueteuse selon la revendication 12, **caractérisée par le fait que** pour l'expulsion d'un paquet de cigarettes (10) du puits (63), un entraîneur (70) entre dans le puits (63) dans la zone d'un côté d'entrée et déplace les paquets de cigarettes (10) qui se trouvent dans le puits d'une distance correspondant au moins à la dimension d'un paquet de cigarettes (10), de façon telle qu'un paquet de cigarettes (10) puisse être expulsé du puits (63) sur le côté opposé.

14. Empaqueteuse selon la revendication 13, **caractérisée par le fait que** l'entraîneur (70) entre dans le puits (63) par un doigt (71) par un côté ouvert du puits (63) s'étendant dans le direction longitudinale de ce dernier, en particulier par une fente longitudinale (81) formée entre conduit de paquets (64) et une barre presseuse latérale (65).
